# EUROPÄISCHE PATENTSCHRIFT

(11) **EP 0 954 680 B1**
(45) Veröffentlichungstag und Bekanntmachung des Hinweises auf die Patenterteilung: **06.02.2002**
(21) Anmeldenummer: 97949947.2
(22) Anmeldetag: 18.11.1997
(51) Int. Cl.: F01D 5/18

(54) **TURBINENSCHAUFEL SOWIE VERWENDUNG IN EINER GASTURBINENANLAGE**
TURBINE BLADE AND ITS USE IN A GAS TURBINE SYSTEM
AUBE DE TURBINE ET SON UTILISATION DANS UN SYSTEME DE TURBINE A GAZ

(30) Priorität: 02.12.1996 DE 19649924
(43) Veröffentlichungstag der Anmeldung: 10.11.1999
(73) Patentinhaber: SIEMENS AKTIENGESELLSCHAFT, 80333 München (DE)
(72) Erfinder: HAENDLER, Michael, D-40699 Erkrath (DE); SCHEURLEN, Michael, D-45470 Mülheim an der Ruhr (DE)
(86) Internationale Anmeldenummer: DE9702702
(87) Internationale Veröffentlichungsnummer: WO9825009

(56) Entgegenhaltungen:
- EP-A- 0 031 174
- US-A- 5 328 331
- US-A- 5 690 472
- US-A- 5 702 232

## Beschreibung

Die Erfindung betrifft eine Turbinenschaufel mit einer von einem Heißgas umströmbaren Wandstruktur, die zumindest bereichsweise eine von dem Heißgas umströmbare Außenwand, eine Innenwand und einen zwischen Innenwand und Außenwand angeordneten Kühlbereich zur Durchströmung mit einem Kühlfluid aufweist. Die Erfindung betrifft weiterhin eine Verwendung einer solchen Turbinenschaufel in einer Gasturbinenanlage.

Eine Leitschaufel einer Gasturbine mit einer Führung von Kühlgas zu deren Kühlung ist in der US-PS 5,419,039 beschrieben. Die Leitschaufel ist als ein Gußstück ausgeführt bzw. aus zwei Gußstücken zusammengesetzt. Sie weist in ihrem Inneren eine Zuführung von Kühlluft aus dem Verdichter der zugeordneten Gasturbinenanlage auf. In ihrer der Heißgasströmung der Gasturbine ausgesetzten, die Luftzuführung umschließenden Wandstruktur sind eingegossene einseitig offene Kühltaschen vorgesehen. Die Kühltaschen sind an der Außenseite der Wandstruktur sowohl in Strömungsrichtung des Heißgases als auch senkrecht zur Strömungsrichtung des Heißgases entlang der Hauptausdehnungsrichtung der Leitschaufel angeordnet. In jede Kühltasche strömt von der Kühlluftzuführung über eine Mehrzahl von Löchern in der Wandstruktur Kühlluft in die Kühltasche ein. Diese wird in Strömungsrichtung des Heißgases von der Kühlluft durchströmt und tritt in einem bereits durch das Gießen der Leitschaufeln gebildeten, sich über die gesamte Breite der Kühltasche erstreckenden Spalt in die Strömung des Heißgases aus. Hierdurch wird in gewissem Maße an der äußeren Oberfläche der Wandstruktur eine Filmkühlung erreicht. In der Kühltasche kann ein nicht näher spezifizierter Sockel oder können mehrere nicht näher spezifizierte Sockel zur Verbesserung der Wärmeleitung vorgesehen sein.

In der DE 22 41 192 B2 ist eine hohle Gasturbinenschaufel mit einem Einsatz beschrieben. Dieser Einsatz dient als Trennwand in dem durch die Turbinenschaufel umschlossenen Hohlraum. Der Einsatz besteht aus zwei Teilen, die durch Abstandshalter voneinander beabstandet sind. Der Hohlraum der Turbinenschaufel ist durch einen in Längsrichtung verlaufenden Steg in eine Eintrittskammer für Kühlluft und in eine Austrittskammer für Kühlluft unterteilt. Zwischen dem Einsatz und der Schaufelwand ist in der Eintrittskammer für Kühlluft ein Zwischenraum gebildet, in dem mit der Schaufelwand verbundene Abstandshalter, die auch der Wärmeübertragung dienen, vorgesehen sind. Die beiden Teile des Einsatzes sind in der Eintrittskammer für Kühlluft undurchlässig ausgeführt, so daß die beiden Teile einen Kanal bilden, der lediglich im Anströmbereich der Turbinenschaufel zu der Eintrittskammer hin geöffnet ist. Kühlluft strömt mithin von dem Anströmbereich der Turbinenschaufel durch den durch die beiden Teile des Einsatzes gebildeten Kanal hindurch in Richtung der Abströmkante der Turbinenschaufel. In der Austrittskammer für Kühlluft weisen die beiden Teile des Einsatzes jeweils eine Mehrzahl von Öffnungen auf, durch die Kühlluft in die Austrittskammer austreten kann. Sowohl an dem Anströmbereich als auch an der Abströmkante der Turbinenschaufel sind Öffnungen für den Austritt von Kühlluft vorgesehen. Durch die Öffnungen in dem Anströmbereich wird durch austretende Kühlluft eine Filmkühlung an der Außenoberfläche der Schaufelwand erreicht.

In dem Patents Abstracts of Japan, M-1151, August 26, 1991, Vol. 15/Nr. 136, betreffend die Japanische Offenlegungsschrift 3-130503A ist ein Verfahren zur Kühlung von Hochtemperatur belasteten Bauteilen einer Gasturbine, insbesondere einer Gasturbinenschaufel, mittels Wasser beschrieben. Die Gasturbinenschaufel ist als Hohlschaufel ausgebildet und weist in ihrem Inneren eine Zwischenwand auf. Diese Zwischenwand ist über Kühlrippen mit der Außenwand der Turbinenschaufel verbunden. In dem von der Zwischenwand umschlossenen Innenraum sind Zuführungen vorgesehen, durch die unter Druck stehendes Wasser in den Zwischenraum eingestrahlt werden kann. Das so zerstäubte Wasser kollidiert mit der Zwischenwand und kühlt diese hierdurch. Über die Kühlrippen wird durch eine Kühlung der Zwischenwand auch die Außenwand der Schaufel gekühlt. Sowohl in der Außenwand, als auch in der Zwischenwand sind eine Vielzahl kleiner Löcher vorhanden.

Aufgabe der Erfindung ist es, eine Turbinenschaufel mit einer kühlbaren Wandstruktur anzugeben. Eine weitere Aufgabe besteht darin, eine Verwendung einer solchen Turbinenschaufel anzugeben.

Erfindungsgemäß sind die auf eine Turbinenschaufel mit einer von Heißgas umströmbaren Wandstruktur gerichtete Aufgabe durch eine solche Turbinenschaufel gelöst, die einen Anströmbereich, einen Abströmbereich und dazwischenliegend, sich gegenüberliegend eine Druckseite sowie eine Saugseite aufweist und zumindest bereichsweise eine von dem Heißgas umströmbare Außenwand, eine Innenwand und einen zwischen Innenwand und Außenwand angeordneten Kühlbereich zur Durchströmung mit einem Kühlfluid aufweist und der Kühlbereich einen der Innenwand zugeordneten Einlaß und einen der Außenwand zugeordneten Auslaß für Kühlfluid aufweist, wobei in dem Kühlbereich von dem Kühlfluid in einer Hauptströmungsrichtung umströmbare Wärmeübertragungselemente hintereinander angeordnet sind, die wärmetechnisch mit der Außenwand verbunden sind.

Der Kühlbereich ist vorzugsweise als Kühlkammer ausgebildet, die von der Außenwand und der Innenwand umschlossen ist. Die Ausbildung einer umschlossenen Kühlkammer erhöht die Flexibilität bei der Herstellung von Einlaß und Auslaß und gibt die Möglichkeit, auch nachträglich den Einlaß sowie den Auslaß von Kühlfluid, insbesondere Kühlluft, entsprechend den Anforderungen an die Turbinenschaufel zu verändern. Der Auslaß ist hierbei vorzugsweise durch eine Bohrung oder mehrere Bohrungen hergestellt. Diese Bohrungen oder trichterförmigen Öffnungen sind vorzugsweise gegenüber der Hauptströmungsrichtung geneigt, insbesondere um einen Winkel kleiner als 45°, vorzugsweise 20° bis 30°. Die Neigung ist vorzugsweise so gewählt, daß gegenüber einer Strömung eines die Turbinenschaufel umströmenden Heißgases ein spitzer Winkel von beispielsweise ebenfalls 45° gebildet wird. Durch einen solchen spitzen Winkel wird die Ausbildung eines Kühlfilms auf der Oberfläche der Außenwand begünstigt. Die Richtung der Bohrungen oder trichterförmigen Öffnungen kann auch aus einer Ebene senkrecht zur Hauptachse der Turbinenschaufel um einen ebensolchen Winkel heraus weisen.

Durch wärmetechnisch mit der Außenwand verbundene Wärmeübertragungselemente, die in einer Hauptströmungsrichtung des Kühlfluids hintereinander angeordnet sind, ist eine wirksame Erwärmung des Kühlfluids in dem Kühlbereich über eine lange Wegstrecke ermöglicht. Durch die wärmetechnische Verbundenheit der Wärmeübertragungselemente mit der Außenwand ist eine wirksame Wärmeübertragung von der Außenwand auf das Kühlfluid gegeben. Dies führt zu einer effektiven und leistungsfähigen Kühlung der Außenwand. Weiterhin gestattet die konzeptionelle Aufteilung der Wandstruktur in eine Außenwand und in eine Innenwand eine Entkopplung der funktionellen Eigenschaften der Wandstruktur, wobei an die Außenwand geringere Anforderungen an die mechanische Stabilität gestellt werden können als an die Innenwand. Die Innenwand kann mithin, da sie nicht unmittelbar einer Heißgasströmung ausgesetzt ist, mit einer größeren Wandstärke als die Außenwand ausgeführt sein und übernimmt im wesentlichen die mechanische Tragfunktion für die Turbinenschaufel. Die Außenwand hingegen kann mit einer geringeren Wandstärke ausgebildet sein, wodurch sie besonders effektiv über die Wärmeübertragungselemente kühlbar ist. Vorzugsweise ist die Innenwand um einen Faktor von etwa 1,5 oder mehr dicker als die Außenwand. Der Querschnitt des Kühlbereichs zwischen der Innenwand und der Außenwand ist vorzugsweise zur Ausbildung einer hohen Geschwindigkeit des Kühlfluids gering ausgebildet, und liegt insbesondere im Bereich der Wandstärke der Außenwand. Durch einen geringen durchströmten Querschnitt des Kühlbereiches und eine damit ausgebildete hohe Geschwindigkeit des Kühlfluids werden sehr hohe Wärmeübergangszahlen erreicht. Darüber hinaus bildet die aus dem Kühlbereich an der Außenwand austretende Kühlluft einen kühlenden Film an der dem Heißgas aussetzbaren Oberfläche der Außenwand (Filmkühlung).

Vorzugsweise sind mehrere Wärmeübertragungselemente entlang einer Linie in einer Reihe angeordnet, wobei die Linie gegenüber der Hauptströmungsrichtung, vorzugsweise in einem Winkel von 90°, geneigt ist. Die Hauptströmungsrichtung ist mit Vorzug im wesentlichen senkrecht zu einer Hauptachse der Turbinenschaufel, entlang derer die Turbinenschaufel gerichtet ist. Bei einer Turbinenschaufel, die als Leitschaufel eingesetzt wird, entspricht mithin die Hauptströmungsrichtung der Strömungsrichtung eines die Turbinenschaufel umströmenden Heißgases oder ist dieser gerade entgegengesetzt. Die Wärmeübertragungselemente sind entlang der Linie vorzugsweise gleich beabstandet angeordnet. Die Wärmeübertragungselemente sind vorzugsweise säulenartig oder podestartig ausgebildet und reichen von der Außenwand bis an die Innenwand heran. Sie können auch mit der Innenwand fest verbunden sein. Der Querschnitt der Wärmeübertragungselemente ist jeweils den wärmeübertragungs- und strömungstechnischen Anforderungen anpaßbar, beispielsweise kreisförmig, vieleckig oder nach Art eines Strömungsprofils ausgebildet.

Die Wärmeübertragungselemente unmittelbar in Hauptströmungsrichtung hintereinander benachbarter Reihen sind vorzugsweise gegeneinander versetzt, insbesondere um den halben Abstand zweier entlang der Linie angeordneter Wärmeübertragungselemente. Hierdurch wird vor allem erreicht, daß die zwischen zwei entlang der Linie benachbarten Wärmeübertragungselemente hindurchströmenden Teilströme des Kühlfluids im wesentlichen vollständig mit einem in Hauptströmungsrichtung nachgeordneten Wärmeübertragungselement zum Austausch von Wärmeenergie in Kontakt kommt.

Der Auslaß kann auch als eine trichterförmige, sich hin zur Außenoberfläche der Außenwand erweiternde Öffnung ausgebildet sein. Das nachträgliche Einbringen einer solchen trichterförmigen Öffnung ist beispielsweise durch Erodieren oder Herausarbeiten mittels Laserstrahlen durchführbar. Die trichterförmige Öffnung hat einen Querschnitt, welcher beispielsweise kreisrund, rechteckig sein oder eine andere einfach-geometrische Form aufweisen kann und sich gegebenenfalls auch über den Durchmesser der Außenwand ändert. Durch eine sich trichterförmig erweiternde Öffnung ist eine besonders gute Filmkühlung der Außenwand erreichbar.

Der Einlaß ist vorzugsweise entlang einer Achse gerichtet, die gegenüber der Außenwand geneigt ist, insbesondere auf der Außenwand senkrecht steht. Durch den Einlaß einströmendes Kühlfluid prallt mithin auf die Außenwand auf, wodurch eine zusätzliche Prallkühlung der Außenwand zumindest im Bereich des Einlasses erreicht ist.

Der Auslaß eines Kühlbereichs, insbesondere an der Saugseite, ist vorzugsweise zwischen dem Einlaß für Kühlluft und dem Anströmbereich der Turbinenschaufel angeordnet. Dies gewährleistet eine sogenannte Gegenstromkühlung, bei der das Kühlfluid innerhalb des Kühlbereichs entgegen der Strömungsrichtung der die Turbinenschaufel umströmenden Heißgasströmung gerichtet ist. Dies führt insbesondere bei einer als Leitschaufel eingesetzten Turbinenschaufel zu einer verbesserten Filmkühlung.

Der Kühlbereich mit Gegenströmung ist vorzugsweise an der Saugseite in der Umgebung des Abströmbereichs so angeordnet, daß der zugeordnete Auslaß für Kühlfluid in Bezug auf die Strömung des Heißgases stromauf des Bereichs mit dem niedrigsten Druckniveau des entlang der Saugseite strömenden Heißgases liegt. Dies ist insbesondere aerodynamisch von Vorteil, wobei die Strömung des Heißgases in dem Abströmbereich weitgehend durch austretendes Kühlfluid unbeeinflußt ist.

Die Turbinenschaufel mit der Wandstruktur umfassend zumindest einen Kühlbereich, der zwischen einer Außenwand und einer Innenwand angeordnet ist, ist als Ganzes durch Gießen in einem Arbeitsschritt herstellbar. Selbstverständlich kann die Turbinenschaufel auch zwei oder mehrere gegossene Teile enthalten, die mit geeigneten Methoden (Fügeverfahren) nach dem Gießen miteinander fest verbunden werden. Vorzugsweise ist auch der Einlaß durch Gießen hergestellt. Die Turbinenschaufel weist vorzugsweise eine Vielzahl von Kühlbereichen sowohl entlang ihrer Hauptachse als auch in einer Ebene senkrecht zur Hauptachse auf. Eine Leitschaufel einer stationären Gasturbine kann sowohl an der Saugseite als auch an der Druckseite drei mal drei Kühlkammern sowie je nach zu erzielender Wärmeübertragung auch mehr oder weniger Kühlkammern aufweisen. Eine geometrisch komplexer ausgebildete Laufschaufel hat vorzugsweise an Saugseite und Druckseite weniger Kühlkammern als eine vergleichbare Leitschaufel.

Die auf eine Verwendung der Turbinenschaufel gerichtete Aufgabe wird dadurch gelöst, daß die Turbinenschaufel als Laufschaufel oder Leitschaufel in einer Gasturbinenanlage, insbesondere in der Gasturbine, in der Temperaturen von deutlich über 1000 °C des die Turbinenschaufel umströmenden Heißgases auftreten, verwendet wird.

Anhand der in der Zeichnung dargestellten Ausführungsbeispiele wird die Turbinenschaufel näher erläutert. Es zeigen schematisiert unter Darstellung der für die Erläuterung verwendeten konstruktiven und funktionellen Merkmale
- FIG 1: eine Leitschaufel einer Gasturbine in einem Querschnitt,
- FIG 2: eine vergrößerte Darstellung der Wandstruktur gemäß Figur 1 und
- FIG 3: einen Schnitt durch die Wandstruktur gemäß Figur 2.

In Figur 1 ist eine entlang einer Hauptachse 19 gerichtete Turbinenschaufel 1, eine Leitschaufel einer Gasturbine, dargestellt. Diese weist eine Wandstruktur 2 auf mit einem Anströmbereich 8, einem Abströmbereich 9 sowie einer Druckseite 10 und einer Saugseite 11, die einander gegenüber angeordnet sind. In die Wandstruktur 2 sind sowohl an der Saugseite 11 als auch an der Druckseite 10 jeweils drei als Kühlkammern 20 ausgebildete hohle Kühlbereiche 5, 5a vorgesehen. Diese Kühlbereiche 5, 5a sind in der Wandstruktur 2 zwischen einer Außenwand 3 und einer Innenwand 4 angeordnet. Die Außenwand 3 ist bei einem Betrieb der nicht dargestellten Gasturbine von einem Heißgas 18 (siehe Figur 2) beaufschlagt. Die Turbinenschaufel 1 ist als Hohlschaufel ausgebildet, so daß eine von der Innenwand 4 umschlossene Kühlluftzuführung 21 gebildet ist. Die Kühlbereiche 5, 5a haben eine Länge, die deutlich größer, beispielsweise 10 mal größer , als ihr Querschnitt ist. Die Außenwand 3 hat eine deutlich geringere Wandstärke als die Innenwand 4, beispielsweise beträgt die Wandstärke der Außenwand 3 1,0 mm und die Wandstärke der Innenwand 4 1,5 mm. Der Querschnitt der Kühlbereiche 5, 5a liegt im Bereich der Wandstärke der Außenwand 3 und beträgt beispielsweise in etwa 1,0 mm. Über die Länge jedes Kühlbereiches 5, 5a sind eine Mehrzahl, vorzugsweise über fünf, Wärmeübertragungselemente 7 angeordnet. Von der Kühlluftzuführung 21 führt in jeden Kühlbereich 5, 5a ein jeweiliger Einlaß 15 hinein, welcher vorzugsweise als eine Bohrung oder eine Mehrzahl von Bohrungen ausgebildet oder gegossen und der erforderlichen Kühlleistung angepaßt ist. Der Einlaß 15 ist entlang einer Achse 22 gerichtet, die im wesentlichen senkrecht auf der Außenwand 3 steht. Hierdurch wird eine zusätzliche Prallkühlung der Außenwand 3 im Bereich des Einlasses 15 erreicht. Von jedem Kühlbereich 5, 5a führt ein jeweiliger Auslaß 16 an die Außenoberfläche der Wandstruktur 2. Der Auslaß 16 ist ebenfalls vorzugsweise durch eine Bohrung 17 oder mehrere Bohrungen 17, je nach Anforderung an die Kühlleistung; ausgeführt. Der Auslaß 16 kann auch z.B. durch Erodieren oder Bearbeitung mit Laserstrahl hergestellt sein und sich trichterförmig zur Strömung des Heißgases 18 hin erweitern. Die Bohrungen 17 sind gegenüber der Strömungsrichtung des an der Turbinenschaufel 1 vorbeiströmenden Heißgases 18 unter einem spitzen Winkel geneigt, wodurch sich besonders günstig ein Kühlluftfilm an der Außenoberfläche der Wandstruktur 2 ausbilden kann. Insbesondere an der Saugseite 11 ist der Auslaß 16 näher an dem Anströmbereich 8 angeordnet als der der gleichen Kühlkammer 20 zugeordnete Einlaß 15. Hierdurch wird Kühlluft 6 im Gegenstrom zur Strömung des Heißgases 18 in der Kühlkammer 20 geführt.

Figur 2 und Figur 3 zeigen eine vergrößerte Darstellung der Wandstruktur 2 im Bereich einer Kühlkammer 20. Die Kühlkammer 20 wird entlang einer Hauptströmungsrichtung 12 von Kühlfluid 6, insbesondere Kühlluft, durchströmt. Die Hauptströmungsrichtung 12 ist im wesentlichen senkrecht zur Hauptachse 19 der Turbinenschaufel 1. Die Bohrungen 17 des Auslasses 16 können aus einer Ebene senkrecht zur Hauptachse 19 heraus gerichtet sein. Die Wärmeübertragungselemente 7 sind als Säulen mit kreisförmigem Querschnitt und einem Durchmesser d₁ ausgeführt. Sie sind wärmetechnisch sowohl mit der Innenwand 4 als auch mit der Außenwand 3 verbunden. Mehrere Wärmeübertragungselemente 7 sind jeweils entlang einer Linie 14, die senkrecht zur Hauptströmungsrichtung 12 ist, angeordnet. Entlang der Hauptströmungsrichtung 12 sind mehrere Reihen 13a, 13b vorgesehen. Der Abstand d₂ zwischen zwei benachbarten Reihen 13a, 13b ist in etwa gleich oder etwas geringer als der Abstand d₃ zwischen benachbarten Wärmeübertragungselementen 7 einer Reihe 13a, 13b. Der Durchmesser d₁ eines Wärmeübertragungselementes 7 beträgt beispielsweise 1,0 mm, der Abstand d₂ zweier Reihen 13a, 13b beträgt etwa zwischen 1,5 mm und 1,75 mm und der Abstand d₃ zwischen zwei Wärmeübertragungselementen 7 beträgt etwa 1,75 mm. Der Durchmesser d₁ sowie die Abstände d₂, d₃ können von Linie 14 zu Linie 14 variieren, entsprechend der gewünschten Wärmeübertragung. Die Wärmeübertragungselemente 7 unmittelbar benachbarter Reihen 13a, 13b sind entlang der jeweiligen Linie 14 um etwa den halben Abstand d₃ voneinander versetzt. Hierdurch wird Kühlluft 6, die zwischen zwei entlang der Linie 14 benachbarten Wärmeübertragungselementen 7 hindurchströmt, im wesentlichen vollständig in Kontakt mit einem Wärmeübertragungselement 7 der in Strömungsrichtung nachfolgenden Reihe 13 gebracht. Durch die alternierende Anordnung der Wärmeübertragungselemente 7 wird somit die Kontaktzeit zur Wärmeübertragung zwischen der Kühlluft 6 und dem mit der Außenwand 3 verbundenen Wärmeübertragungselement 7 erhöht, so daß eine besonders hohe Wärmeübertragung und damit eine Kühlung der Außenwand 3 stattfindet. Die Wirksamkeit der Kühlung wird dadurch noch begünstigt, daß die Außenwand 3 mit einer geringen Wandstärke ausgeführt ist. Weiterhin erfolgt auch eine Kühlung der nicht unmittelbar dem Heißgas 18 ausgesetzten tragenden Innenwand 4.

Die Erfindung zeichnet sich durch eine Turbinenschaufel mit einer Wandstruktur aus, bei der die Kühlfunktion im wesentlichen auf eine Außenwand und die Tragfunktion im wesentlichen auf eine Innenwand aufgeteilt ist. Durch Ausbildung einer Kühlkammer zwischen Innen- und Außenwand mit geringem Querschnitt und dadurch hoher Strömungsgeschwindigkeit für Kühlluft sowie in der Kühlkammer angeordnete Wärmeübertragungselemente wird eine effektive Kühlung der Außenwand und mithin der gesamten Turbinenschaufel gewährleistet.

## Patentansprüche

1. Turbinenschaufel (1) mit einer von einem Heißgas (18) umströmbaren Wandstruktur (2), die einen Anströmbereich (8), einen Abströmbereich (9) und dazwischenliegend sich gegenüberliegend eine Druckseite (10) sowie eine Saugseite (11) aufweist und zumindest bereichsweise eine von dem Heißgas (18) umströmbare Außenwand (3), eine Innenwand (4) und einen zwischen Innenwand (4) und Außenwand (3) angeordneten Kühlbereich (5) zur Durchströmung mit einem Kühlfluid (6) aufweist, und jeder Kühlbereich (5) einen die Innenwand (4) durchdringenden Einlaß (15) und einen die Außenwand (3) durchdringenden Auslaß (16) für Kühlfluid (6) aufweist,
**dadurch gekennzeichnet,daß**
in dem Kühlbereich (5) von dem Kühlfluid (6) in einer Hauptströmungsrichtung (12) umströmbare Wärmeübertragungselemente (7) hintereinander angeordnet sind, die wärmetechnisch mit der Außenwand (3) verbunden sind und der Kühlbereich (5) als eine von Außenwand (3) und Innenwand (4) umschlossene Kühlkammer (20) ausgebildet ist.

2. Turbinenschaufel (1) nach Anspruch 1,
**dadurch gekennzeichnet, daß** der Auslaß (16) durch eine Bohrung (17) oder mehrere Bohrungen (17) hergestellt ist.

3. Turbinenschaufel (1) nach Anspruch 1 oder 2,
**dadurch gekennzeichnet, daß** mehrere Wärmeubertragungselemente (7) in einer Reihe (13) entlang einer Linie (14) angeordent sind, wobei die Linie (14) gegenüber der Hauptströmungsrichtung (12), vorzugsweise um einen Winkel von 90°, geneigt ist.

4. Turbinenschaufel (1) nach Anspruch 3,
**dadurch gekennzeichnet, daß** mehrere Reihen (13) zueinander parallel angeordnet sind, und die Wärmeübertragungselemente (7) unmittelbar benachbarter Reihen (13a, 13b) entlang der Linie (14) zueinander versetzt sind.

5. Turbinenschaufel (1) nach einem der vorhergehenden Anspruche, **dadurch gekennzeichnet, daß** die Innenwand (4), insbesondere dicker, z.B. um den Faktor 1,5, als die Außenwand ist.

6. Turbinenschaufel (1) nach einem der vorhergehenden Ansprüche, **dadurch gekennzeichnet, daß** der Auslaß (16) einen Querschnitt aufweist, welcher sich von der Kühlkammer (20) zu der von dem Heißgas (18) umströmbaren Oberfläche der Außenwand (3) hin erweitert.

7. Turbinenschaufel (1) nach einem der vorhergehenden Ansprüche, **dadurch gekennzeichnet, daß** der Einlaß (15) entlang einer Achse (22) gerichtet ist, die gegenüber der Außenwand (3) geneigt ist, insbesondere um einen Winkel von etwa 90°.

8. Turbinenschaufel (1) nach einem der vorhergehenden Ansprüche, **dadurch gekennzeichnet, daß** zumindest bei einem Kühlbereich (5a) der Auslaß (16) zwischen dem Einlaß (15) und dem Anströmbereich (8) angeordnet ist.

9. Turbinenschaufel (1) nach Anspruch 8,
**dadurch gekennzeichnet, daß** der Kühlbereich (5a) an der Saugseite (11) in der Umgebung des Abströmbereichs (9) so angeordent ist, daß der Auslaß (16) zwischen einem Bereich mit dem niedrigsten Druckniveau bei Umströmung mit Heißgas (18) und dem Anströmbereich (8) liegt.

10. Turbinenschaufel (1) nach einem der vorhergehenden Ansprüche, **dadurch gekennzeichnet, daß** Außenwand (3), Innenwand (4) und Wärmeübertragungselemente (7) durch Gießen in einem Arbeitsschritt hergestellt sind.

11. Turbinenschaufel (1) nach einem der vorhergehenden Ansprüche, welche eine Laufschaufel oder eine Leitschaufel für eine Gasturbine ist.

12. Verwendung einer Turbinenschaufel (1) nach Anspruch 9 in einer Gasturbinenanlage.

## Claims

1. Turbine blade (1) with a wall structure (2), around which a hot gas (18) is capable of flowing and which has an onflow region (8), a flow-off region (9) and, between these and opposite one another, a delivery side (10) and a suction side (11) and which has, at least in regions, an outer wall (3) around which the hot gas (18) is capable of flowing, an inner wall (4) and a cooling region (5), which is arranged between the inner wall (4) and outer wall (3) and through which a cooling fluid (6) flows, each cooling region (5) having an inlet (15), passing through the inner wall (4), and an outlet (16), passing through the outer wall (3), for cooling fluid (6), **characterized in that** there are arranged in series, in the cooling region (5), heat transmission elements (7), around which the cooling fluid (6) is capable of flowing in a main direction of flow (12) and which are connected thermally to the outer wall (3), and the cooling region (5) is designed as a cooling chamber (20) enclosed by the outer wall (3) and inner wall (4).

2. Turbine blade (1) according to Claim 1, **characterized in that** the outlet (16) is produced by means of a bore (17) or a plurality of bores (17).

3. Turbine blade (1) according to Claim 1 or 2, **characterized in that** a plurality of heat transmission elements (7) are arranged in a row (13) along a line (14), the line (14) being inclined relative to the main direction of flow (12), preferably at an angle of 90°.

4. Turbine blade (1) according to Claim 3, **characterized in that** a plurality of rows (13) are arranged parallel to one another and the heat transmission elements (7) of directly adjacent rows (13a, 13b) are offset relative to one another along the line (14).

5. Turbine blade (1) according to one of the preceding claims, **characterized in that** the inner wall (4) is, in particular, thicker than the outer wall, for example by the factor 1.5.

6. Turbine blade (1) according to one of the preceding claims, **characterized in that** the outlet (16) has a cross-section which widens from the cooling chamber (20) towards that surface of the outer wall (3) around which the hot gas (18) is capable of flowing.

7. Turbine blade (1) according to one of the preceding claims, **characterized in that** the inlet (15) is directed along an axis (22) which is inclined relative to the outer wall (3), in particular at an angle of about 90°.

8. Turbine blade (1) according to one of the preceding claims, **characterized in that**, at least in a cooling region (5a), the outlet (16) is arranged between the inlet (15) and the onflow region (8).

9. Turbine blade (1) according to Claim 8, **characterized in that** the cooling region (5a) is arranged on the suction side (11) in the vicinity of the flow-off region (9), in such a way that the outlet (16) is located between a region with the lowest pressure level when hot gas (18) flows around and the onflow region (8).

10. Turbine blade (1) according to one of the preceding claims, **characterized in that** the outer wall (3), inner wall (4) and heat transmission elements (7) are produced by casting in one work step.

11. Turbine blade (1) according to one of the preceding claims, which is a moving blade or a guide blade for a gas turbine.

12. Use of a turbine blade (1) according to Claim 9 in a gas turbine plant.

## Revendications

1. Aube (1) de turbine dotée d'une structure (2) de paroi sur laquelle peut passer un flux de gaz (18) chauds, qui comporte une région (8) d'admission, une région (9) d'échappement et, se faisant face entre ces régions, un côté (10) de refoulement et un côté (11) d'aspiration, et qui comporte au moins sectoriellement une paroi (3) extérieure sur laquelle peut passer le flux de gaz (18) chauds, une paroi (4) intérieure et une région (5) de refroidissement disposée entre la paroi (4) intérieure et la paroi (3) extérieure pour le passage d'un fluide (6) de refroidissement, chaque région (5) de refroidissement comportant une entrée (15), traversant la paroi (4) intérieure, et une sortie (16), traversant la paroi (3) extérieure, pour le fluide (6) de refroidissement,
**caractérisée en ce que** des éléments (7) de transmission de chaleur sont disposés en succession dans la région (5) de refroidissement, éléments sur lesquels le fluide (6) de refroidissement peut passer dans une direction (12) principale d'écoulement et qui sont reliés thermiquement à la paroi (3) extérieure, et la région (5) de refroidissement est réalisée sous la forme d'une chambre (20) de refroidissement enfermée par la paroi (3) extérieure et la paroi (4) intérieure.

2. Aube (1) de turbine suivant la revendication 1, **caractérisée en ce que** la sortie (16) est réalisée par un perçage (17) ou plusieurs perçages (17).

3. Aube (1) de turbine suivant la revendication 1 ou 2, **caractérisée en ce que** plusieurs éléments (7) de transmission de chaleur sont disposés en une rangée (13) le long d'une ligne (14), la ligne (14) étant inclinée par rapport à la direction (12) principale d'écoulement, de préférence d'un angle de 90°.

4. Aube (1) de turbine suivant la revendication 3, **caractérisée en ce que** plusieurs rangées (13) sont disposées en parallèle, et les éléments (7) de transmission de chaleur de rangées (13a, 13b) directement voisines sont mutuellement décalés le long de la ligne (14).

5. Aube (1) de turbine suivant l'une des revendications précédentes, **caractérisée en ce que** la paroi (4) intérieure est plus épaisse que la paroi extérieure, notamment du facteur 1,5.

6. Aube (1) de turbine suivant l'une des revendications précédentes, **caractérisée en ce que** la sortie (16) possède une section qui s'élargit depuis la chambre (20) de refroidissement vers la surface de la paroi (3) extérieure qui peut être contournée par le flux de gaz (18) chauds.

7. Aube (1) de turbine suivant l'une des revendications précédentes, **caractérisée en ce que** l'entrée (15) est orientée le long d'un axe (22) qui est incliné par rapport à la paroi (3) extérieure, notamment d'un angle d'environ 90°.

8. Aube (1) de turbine suivant l'une des revendications précédentes, **caractérisée en ce que**, au moins pour une région (5a) de refroidissement, la sortie (16) est disposée entre l'entrée (15) et la région (8) d'admission.

9. Aube (1) de turbine suivant la revendication 8, **caractérisée en ce que** la région (5a) de refroidissement est disposée sur le côté (11) d'aspiration, dans l'environnement de la région (9) d'échappement, de telle sorte que la sortie (16) se trouve entre une région ayant le niveau de pression le plus bas lors du contournement par le flux de gaz (18) chauds et la région (8) d'admission.

10. Aube (1) de turbine suivant l'une des revendications précédentes, **caractérisée en ce que** la paroi (3) extérieure, la paroi (4) intérieure et les éléments (7) de transmission de chaleur sont fabriqués en une même étape de moulage.

11. Aube (1) de turbine suivant l'une des revendications précédentes, qui est une aube mobile ou une aube directrice pour une turbine à gaz.

12. Utilisation d'une aube (1) de turbine suivant la revendication 11r dans un système à turbine à gaz.
